# EUROPÄISCHE PATENTSCHRIFT

(11) **EP 1 369 595 B1**
(45) Veröffentlichungstag und Bekanntmachung des Hinweises auf die Patenterteilung: **12.07.2006**
(21) Anmeldenummer: 03008969.2
(22) Anmeldetag: 17.04.2003
(51) Int. Cl.: F04D 29/54

(54) **Leitrad für Ventilatoren, insbesondere von Luftkühlern**
Stator for fans, particularly for air coolers
Stator pour ventilateurs en particulier pour refroidisseurs d' air

(30) Priorität: 03.06.2002 DE 20208554 U
(43) Veröffentlichungstag der Anmeldung: 10.12.2003
(73) Patentinhaber: Hans Güntner GmbH, D-82256 Fürstenfeldbruck (DE)
(72) Erfinder: Nuspl Peter, 86923 Finning (DE)
(74) Vertreter: Volpert, Marcus

(56) Entgegenhaltungen:
- CH-A- 225 221
- DE-U- 9 422 006
- GB-A- 631 231
- GB-A- 792 369
- US-B1- 6 309 178

## Beschreibung

Die Erfindung betrifft ein Leitrad für Ventilatoren, insbesondere von Luftkühlem, das abstromseitig des Ventilatorlaufrades in geringem Abstand einen mit dem Ventilatorlaufrad axial fluchtenden, stationären Leitschaufelkranz aufweist, dessen Schaufeln so gekrümmt sind, dass sie die aus dem Laufrad austretenden Luftstrahl bündeln.

Derartige Leiträder sind insbesondere aus dem (US-A-6309178) DE-GM 94 22 006, dem DE-GM 88 16 827, dem DE-GM 90 02 321 und dem EP 477 612 bekannt. Die bekannten Leiträder sind einteilige, insbesondere aus Kunststoff oder Metall bestehende Konstruktionen, die in der Regel gegossen oder gepresst sind und somit von Hause aus bestimmten Ventilator- bzw. Ventilatorgehäuseabmessungen zugeordnet sind. Im Fall von Beschädigungen eines oder mehrerer Flügel oder einer gewünschten Wurfweitenänderungen der hindurchtretenden Luft müssen sie als Ganzes ausgetauscht werden. Dies bedingt einen erheblichen Kostenaufwand.

Die Aufgabe der Erfindung besteht deshalb darin, ein Leitrad zu entwickeln, das wesentlich kostengünstiger angefertigt und an sich ändernde Strömungsverhältnisse bzw. Luftmengendurchsatzverhältnisse ohne weiteres anpassbar ist.

Dies geschieht erfindungsgemäß dadurch, dass der Leitschaufelkranz aus miteinander verbundenen Segmenten zusammengesetzt und dadurch variabel ist. Jedes Segment weist wenigstens eine Leitschaufel auf, die gewöhnlich aus einem räumlich gebogenen Blechteil besteht.

Vorteilhafterweise weist jedes Blechteil zwei Schenkel auf, die einen stumpfen Winkel einschließen, von dem der erste Schenkel die Leitschaufel bildet und der zweite Schenkel einen Arm, der zusammen mit dem Arm der benachbarten anderen Leitschaufeln zu einem die Laufradachse umschließenden Ringkörper verbindbar ist.

Weitere vorteilhafte Ausgestaltungen der Erfindung sind den Unteransprüchen zu entnehmen.

Die Erfindung wird nachfolgend anhand der in der Zeichnung dargestellten Ausführungsbeispiele näher erläutert. In der Zeichnung zeigen:
- Fig. 1: eine schematische Querschnittsansicht eines Ventilatorlaufrades und des diesem nachgeordneten Leitschaufelkranzes mit Schutzgitter, wobei die aus dem Leitrad austretenden Luftstrahlen zum Teil mit Pfeilstrichen angedeutet sind,
- Fig. 2: eine schematische Draufsicht des aus acht identischen Blechteilen bestehenden Leitrades, deren Leitschaufeln zur Bildung des Leitschaufelkranzes miteinander verschraubt sind,
- Fig. 3: eine schematische Seitenansicht eines räumlich gebogenen Blechteils,
- Fig. 4: eine schematische Draufsicht des Blechteils von Fig. 3,
- Fig. 5: eine schematische Seitenansicht des Blechteils von Fig. 3 in Richtung des Pfeils A in Fig. 3,
- Fig. 6: eine schematische Seitenansicht des aus acht Blechteilen zusammengesetzten Leitrades gemäß Fig. 2 in einem verkleinerten Maßstab und
- Fig. 7: eine Seitenansicht des räumlich gebogenen Blechteils von Fig. 3 in einem einer realen Ausführungsform entsprechenden Maßstab.

Das Laufrad 2 des im einzelnen nicht dargestellten Ventilators eines in Fig. 1 schematisch angedeuteten Luftkühlers 15 sitzt mit seiner Nabe 1 auf der Drehachse 5 eines das Laufrad antreibenden Elektromotors 6. Abstromseitig des Laufrades ist ein stationärer Leitschaufelkranz 3 angeordnet, der von dem Ventilatorlaufrad 2 einen geringen Abstand aufweist und axial mit dem Laufrad fluchtet und dessen Schaufeln 8, wie aus den Figuren 3 - 5 ersichtlich, so gekrümmt sind, dass sie die aus dem Laufrad austretenden Luftstrahlen S bündeln. In Luftströmungsrichtung ist hinter dem Leitschaufelkranz 3, also auf dessen Austrittsseite, ein Berührungsschutz 4 in Form eines Maschendrahtgewebes angeordnet, das wenigstens die Schaufelkanäle abdeckt, um ein Hindurchgreifen und damit eine Berührung des rotierenden Laufrades 2 zu verhindern.

Der sternförmige Leitschaufelkranz 3 ist, wie insbesondere Fig. 2 entnommen werden kann, aus miteinander verbundenen Segmenten 7 zusammengesetzt, wie aus den Figuren 3 und 4 ersichtlich, von denen jedes Segment eine Leitschaufel 8 aufweist, die aus einem räumlich gebogenen Blechteil 9 besteht.

Das Blechteil 9 besitzt zwei Schenkel 10, 11, die einen stumpfen Winkel α von 112,5° einschließen, von denen der erste Schenkel 10 die Leitschaufel 8 bildet und der zweite, abgewinkelte Schenkel 11 einen Arm 12, der zusammen mit dem Arm 12 der benachbarten anderen Leitschaufeln 8 zu einem die Laufradnabe 1 umschließenden Ringkörper 13 verbunden ist, wie aus Fig. 2 ersichtlich. Somit besteht der beispielshalber dargestellte Ringkörper aus acht Segmenten 7 der beschriebenen Art, die identische Bauteile sind. Diese Identität der Blech- bzw. Bauteile ermöglicht eine vereinfachte Herstellung und erhebliche Kostenersparnis bei der Anfertigung derartiger Leiträder, wobei durch eine Änderung des stumpfen Winkels α, in dem die beiden Schenkel 10, 11 des Blechteils 9 zusammenstoßen, auf einfache Weise auch eine Vergrößerung oder Verkleinerung des Leitschaufelkranzdurchmessers bzw. der Anzahl der Leitschaufeln möglich ist.

Der die Leitschaufel 8 bildende Schenkel 10 des Blechteils 9 bildet im Zusammenbauzustand des Leitschaufelkranzes 3 mit den anderen Blechteilen 9 eine in Strömungsrichtung der Luft verlaufende ebene, senkrechte oder nahezu senkrechte Fläche 14, wie aus Fig. 4 ersichtlich, die im Bereich ihrer unteren Randkante 15 eine Abwinklung 16 hat, welche der in den Leitschaufelkranz vom Laufrad 2 her eintretenden Luftströmung einen gewünschten Drall erteilt, welcher für die Wurfweite des Luftstrahls bestimmend ist. Diese Abwinklung ist in Fig. 4 bei 16 erkennbar und in Fig. 3 als parallel zur Randkante 15 verlaufender Strich angedeutet. Sie hat am Leitradaußenumfang 17 eine rückgeschnittene Kante 18, die zur Aufnahme eines Schutzgitters 4 dient.

Außerdem weist der zweite Schenkel 11 des Blechteils 9 an seinem äußeren Ende eine Befestigungsabwinkelung 19 auf, mit Hilfe derer die einzelnen Segmente 7 bzw. deren Blechteile 9 zu dem geschlossenen Ring, den der Leitschaufelkranz bildet, zusammengesetzt werden können. Die gegenseitige Befestigung der Blechteile 9 erfolgt dann mittels durch in den Schenkeln 11 vorgesehen Löchern 20, die im Zusammenbauzustand in den aufeinander folgenden Schenkeln 11 der Leitschaufeln 8 deckungsgleich übereinander liegen und von Schrauben durchgriffen werden. Anstelle einer Verschraubung dieser Schenkel ist auch deren Vemietung oder Verschweißung möglich.

Die erwähnten Löcher sind in Figur 7 bei 20 dargestellt.

Die Befestigungsabwinkelung 19 am Schenkel 11 schließt, wie aus Fig. 4 ersichtlich, mit der übrigen Fläche des Schenkels 11 einen stumpfen Winkel von 135° ein, dessen Größe jedoch von der Anzahl der miteinander zu einem geschlossenen Ring verbundenen Blechteile 9 abhängt, die bei dem vorliegenden Ausführungsbeispiel acht beträgt.

Erfindungsgemäß wird somit ein variables Leitrad, auch Nachlaufrad genannt, geschaffen, das infolge seines Zusammenbaus aus identischen Segmenten, die leicht herstellbar sind, mit erheblich geringeren Kosten angefertigt werden kann als die herkömmlichen Leiträder, wobei außerdem die Möglichkeit geboten wird, die Wurfweite des das Leitrad verlassenden Luftstrahls dadurch zu variieren, dass die Abwinkelung der einzelnen Leitschaufeln 8 von Hause aus geändert wird, indem der Biegewinkel, sofern die Segmente 7 aus Blech bestehen, für die Abwinklung geändert wird.

## Patentansprüche

1. Leitrad für Ventilatoren, insbesondere von Luftkühlern, das abstromseitig des Ventilatorlaufrades in geringem Abstand einen mit dem Ventilatorlaufrad (2) axial fluchtenden, stationären Leitschaufelkranz (3) aufweist, dessen Schaufeln so gekrümmt sind, dass sie die aus dem Laufrad (2) austretenden Luftstrahlen bündeln, **dadurch gekennzeichnet, dass** der Leitschaufelkranz (3) aus miteinander verbundenen Segmenten (7) zusammengesetzt und **dadurch** variabel ist.

2. Leitrad für Ventilatoren nach Anspruch 1, **dadurch gekennzeichnet, dass** jedes Segment (7) wenigstens eine Leitschaufel (8) aufweist.

3. Leitrad für Ventilatoren nach Anspruch 1 oder 2, **dadurch gekennzeichnet, dass** die Leitschaufel (8) aus einem räumlich gebogenen Blechteil (9) besteht.

4. Leitrad für Ventilatoren nach Anspruch 3, **dadurch gekennzeichnet, dass** das Blechteil (9) zwei Schenkel (10, 11) aufweist, die einen stumpfen Winkel (α) einschließen, von denen der erste Schenkel (10) die Leitschaufel (8) bildet und der zweite Schenkel (11) einen Arm (12), der zusammen mit dem Arm (12) der benachbarten anderen Leitschaufeln (8) zu einem die Laufradnabe (1) umschließenden Ringkörper (13) verbindbar ist.

5. Leitrad für Ventilatoren nach einem der Ansprüche 1 - 4, **dadurch gekennzeichnet, dass** der die Leitschaufel (8) bildende Schenkel (10) im Zusammenbauzustand des Leitschaufelkreuzes (3) mit den anderen Blechteilen (9) eine in Strömungsrichtung der Luft verlaufende ebene, senkrechte oder nahezu senkrechte Fläche (14) bildet, die im Bereich ihrer unteren Randkante (15), welche der Leitradachse (5) zugewandt ist, gegen die Leitradachse eine Abwicklung (16) hat.

6. Leitrad für Ventilatoren nach einem der vorhergehenden Ansprüche, **dadurch gekennzeichnet, dass** die Abwinklung (16) der Schaufelfläche am Leitradaußenumfang (17) eine rückgeschnitten Kante (18) aufweist, die zur Aufnahme eines Schutzgitters (4) dient.

7. Leitrad für Ventilatoren nach einem der vorhergehenden Ansprüche, **dadurch gekennzeichnet, dass** der zweite Schenkel (11) des Blechteils (9) an seinem äußeren Ende eine Befestigungsabwinkelung (19) aufweist, an der die nächstfolgende Leitschaufel (8) befestigbar ist.

8. Leitrad für Ventilatoren nach einem der vorhergehenden Ansprüche, **dadurch gekennzeichnet, dass** die Befestigungsabwinkelung (19) mit der übrigen Fläche des zweiten Schenkels (11) einen stumpfen Winkel einschließt, dessen Größe von der Anzahl der miteinander zu einem geschlossenen Ring verbundenen Blechteile (9) abhängt.

9. Leitrad für Ventilatoren nach einem der vorhergehenden Ansprüche, **dadurch gekennzeichnet, dass** die einzelnen Blechteile (9) der Leitschaufeln (8) zur Bildung des Leitschaufelkranzes (3) miteinander verschraubt, vernietet oder verschweißt sind.

## Claims

1. Stator for fans, particularly for air coolers, which is provided downstream of the fan radiator in a small distance with an axially aligned stationary annular guide ring (3), the vanes of which are curved such that they concentrate the air jets leaving the fan radiator (2), **characterized in that** the annular guide ring (3) is comprised of segments (7) which are connected to one another and are such variable.

2. Stator for fans according to claim 1, **characterized in that** each segment (7) is provided with at least one vane (8).

3. Stator for fans according to claim 1 or 2, **characterized in that** the vanes (8) are manufactured of three dimensionally bend sheets (9).

4. Stator for fans according to claim 3, **characterized in that** the sheet (9) is provided with two legs (10, 11) including an obtuse angle (α), the first leg (10) of which is forming the vane (8) and the second leg (11) is forming an arm (12) which can be connected to the arm (12) of the adjacent other vane (8) to form an annular body (13) surrounding the radiator hub (1).

5. Stator for fans according to one of the claims 1 to 4, **characterized in that** the leg (10) forming the stator vane (8) provides in the mounting condition of the annular guide ring (3) together with the other bend sheets (9) a plan, upright or nearly upright surface (14) extending in flowing direction of the air, which surface is in the area of its lower edge (15) adjacent to the stator axis (5) bent (16) to the stator axis.

6. Stator for fans according to one of the preceding claims, **characterized in that** the bent (16) of the surface of the vane is provided at the circumference (17) of the stator with a backwardly running edge (18) for the reception of a protection grid (4).

7. Stator for fans according to one of the preceding claims, **characterized in that** the second leg (11) of the sheet (9) is provided at its outer end with a connecting angle (19) to which the following stator vane (8) can be connected.

8. Stator for fans according to one of the preceding claims, **characterized in that** the connecting angle (19) encloses together with the remaining surface of the second leg (11) an obtuse angle the size of which depends on the number of sheets (9) which are connected to one another to build a closed ring.

9. Stator for fans according to one of the preceding claims, **characterized in that** the single sheets (9) of the stator vanes (8) are connected to one another by screwing, riveting or welding to form the annular guide ring (3).

## Revendications

1. Diffuseur pour ventilateurs, en particulier pour refroidisseurs à air, qui comprend, en aval du rotor du ventilateur, à petite distance de celui-ci, une couronne à aubes directrices (3) stationnaire et axialement alignée avec le rotor de ventilateur (12), couronne dont les aubes sont coudées de manière à focaliser les jets d'air sortant du rotor (2), **caractérisé en ce que** la couronne à aubes directrices (3) est composée par des segments (7) reliés les uns aux autres et est donc variable.

2. Diffuseur pour ventilateurs selon la revendication 1, **caractérisé en ce que** chaque segment (7) comprend au moins une aube directrice (8).

3. Diffuseur pour ventilateurs selon l'une ou l'autre des revendications 1 et 2, **caractérisé en ce que** l'aube directrice (8) est constituée par une pièce en tôle (9) cintrée dans l'espace.

4. Diffuseur pour ventilateurs selon la revendication 3, **caractérisé en ce que** la pièce en tôle (9) comprend deux branches (10, 11) qui définissent un angle obtus (α), dont la première branche (10) constitue l'aube directrice (8) et dont la seconde branche (11) constitue un bras (12) susceptible d'être relié au bras (12) des autres aubes directrices voisines (8) pour former un corps annulaire (13) entourant le moyeu de rotor (1).

5. Diffuseur pour ventilateurs selon l'une des revendications 1 à 4, **caractérisé en ce que**, dans l'état assemblé de la couronne à aubes directrices (3) avec les autres pièces en tôle (9), la branche (10) constituant l'aube directrice (8) forme une surface (14) plane, verticale ou approximativement verticale qui s'étend dans la direction d'écoulement d'air et qui présente un coudage (16) contre l'axe de diffuseur dans la zone de son arête de bord inférieure (15) qui est tournée vers l'axe de diffuseur (5).

6. Diffuseur pour ventilateurs selon l'une des revendications précédentes, **caractérisé en ce que** le coudage (16) de la surface de l'aube présente, à la périphérie extérieure (17) du diffuseur, une arête (18) en retrait qui sert à recevoir une grille protectrice (4).

7. Diffuseur pour ventilateurs selon l'une des revendications précédentes, **caractérisé en ce que** la seconde branche (11) de la pièce en tôle (9) présente, à son extrémité extérieure, un coudage de fixation (19) sur lequel peut venir se fixer l'aube directrice suivante (8).

8. Diffuseur pour ventilateurs selon l'une des revendications précédentes, **caractérisé en ce que** le coudage de fixation (19) définit, conjointement avec le reste de la surface de la seconde branche (11), un angle obtus dont la taille dépend du nombre des pièces en tôle (9) reliées entre elles pour former un anneau fermé.

9. Diffuseur pour ventilateurs selon l'une des revendications précédentes, **caractérisé en ce que** les pièces en tôle individuelles (9) des aubes directrices (8) sont assemblées par vissage, rivetage ou soudage pour former la couronne à aubes directrices (3).
